# EUROPÄISCHE PATENTSCHRIFT

(11) **EP 0 748 406 B1**
(45) Veröffentlichungstag und Bekanntmachung des Hinweises auf die Patenterteilung: **19.11.1997**
(21) Anmeldenummer: 95909646.2
(22) Anmeldetag: 23.02.1995
(51) Int. Cl.: D05C 15/20

(54) **BARRENANORDNUNG**
SINKER ASSEMBLY
SYSTEME DE PLATINE

(30) Priorität: 28.02.1994 DE 4406412
(43) Veröffentlichungstag der Anmeldung: 18.12.1996
(73) Patentinhaber: Jos. Zimmermann GmbH & Co. KG, 52064 Aachen (DE); Deutsches Teppich-Forschungsinstitut e.V., 52080 Aachen (DE)
(72) Erfinder: BEYER, Walter, D-52249 Eschweiler (DE); TEZER, Levent, D-52062 Aachen (DE); LÜNING, Rolf, D-52224 Stolberg (DE)
(74) Vertreter: König, Werner, Dipl.-Ing.
(86) Internationale Anmeldenummer: DE9500231
(87) Internationale Veröffentlichungsnummer: WO9523252

(56) Entgegenhaltungen:
- DE-A- 2 004 726
- US-A- 4 483 261

## Beschreibung

Die Erfindung betrifft eine Barrenanordnung mit einer Barre zur Halterung von aus Modulkörper und darin gehaltenen Werkzeugen bestehenden Gauge Parts (Modulen) von Tufting- und Wirkmaschinen mit einem über die gesamte Länge der Barre verlaufenden Aufnahmeraum.

Es ist bekannt, eine Reihe von Tufting-, Strick- oder Raschelwerkzeugen, z.B. Nadeln oder Greifer, zunächst genau plaziert in einem Modulkörper anzuordnen und anschließend die aus den Werkzeugen und dem Modul körper bestehenden Module an einer Barre, z.B. einer Nadelbarre einer Tuftingmaschine, zu fixieren.

Das US-Patent 44 83 261 zeigt z.B. eine solche Barre, bei der die Module in einem über die gesamte Länge der Barre verlaufenden Aufnahmeraum eintauchen.

Eine solche Barre hat zumeist eine Länge von mehreren Metern und erfordert das Anbringen und gegebenenfalls Auswechseln einer großen Anzahl der vorbeschriebenen Module. Folglich wird für das Aus- oder Umrüsten einer solchen Barre viel Zeit benötigt.

Die Aufgabe der vorliegenden Erfindung besteht nun darin, eine Barrenanordnung zu schaffen, mit der das Aus- oder Umrüsten ohne Minderung der Präzision der Montage vereinfacht, beschleunigt und darüber hinaus ein Auswechseln einzelner Module in einfacher Weise ermöglicht wird.

Diese Aufgabe wird bei einer Barrenanordnung der eingangs erwähnten Art erfindungsgemäß dadurch gelöst, daß der Aufnahmeraum in der Barre durch eine ebene Deckenfläche und eine normal dazu verlaufende ebene Anschlagfläche begrenzt ist,
daß an die Barre eine Spannleiste angeschraubt ist, deren Innenfläche parallel zur Anschlagfläche verläuft,
daß in der Spannleiste Durchstecköffnungen für Klemmschrauben vorgesehen sind, daß in der Anschlagefläche der Barre eine über ihre gesamte Länge verlaufende Führungsnut vorgesehen ist, daß mittels mindestens einer Klemmschraube jeder

Modul körper mindestens auf der der Anschlagfläche zugewandten Seite an ein Paßstück angeklemmt ist, daß die Breite des Verbundes aus Modul körper, Paßstück und gegebenenfalls zusätzlichem Druckstück dem Abstand zwischen der Anschlagfläche und der Innenfläche der Spannleiste angepaßt ist, daß jede Klemmschraube einen in die Führungsnut geführt eingreifenden Führungszapfen hat und daß der Kopf jeder Klemmschraube in der Bohrung eines Modul körpers oder eines Druckstücks versenkt angeordnet ist..

Dabei können die Module außerhalb der Barre zunächst mit einem Paßstück und gegebenenfalls mit einem zusätzlichen Druckstück zu einem Verbund zusammengestellt werden. Diese Verbunde können dann schnell und einfach in den Zwichenraum der Barrenanordnung eingefädelt und dort durch Anziehen der Spannleiste fixiert werden. Durch Lockern der Spannleiste und Lösen der Klemmschrauben können einzelne Module für sich ausgetauscht werden, insbesondere um gebrochene Werkzeuge auszutauschen.

Die erfindungsgemäße Barrenanordung kann so ausgebildet sein, daß jeder Modul körper mittels mindestens einer Klemmschraube zwischen einem Paßstück und einem Druckstück eingeklemmt ist. Dabei ist der Kopf der Klemmschrauben nicht im Modul körper zu versenken, sondern in einem Druckstück.

Die erfindungsgemäße Barrenanordnung kann ferner so ausgebildet sein, daß der Modulkörper über das Paßstück hinaus aus der Barrenanordnung vorsteht und daß eine Anschlagschulter des Modul körpers an eine Maßfläche des Paßstücks definiert anschlägt. Durch das Zusammenwirken von Anschlagschulter des Modul körpers und Maßfläche des Paßstücks wird die Einstiegtiefe des Moduls und damit die der darin befindlichen Werkzeuge genau definiert.

Die erfindungsgemäße Barrenanordnung kann so ausgebildet sein, daß die Breite des Verbundes aus Modul körper, Paßstück und gegebenenfalls Druckstück um bis zu 1/10 mm größer ist als der minimale Abstand zwischen der Anschlagfläche und der Innenfläche der Spannleiste. Auf diese Weise wird ein sicheres Klemmen der Verbunde im Zwischenraum der Barrenanordnung sichergestellt.

Die erfindungsgemäße Barrenanordnung kann ferner so ausgebildet sein, daß in die Spannleiste Druckschrauben eingeschraubt sind, die jeweils gegen ein Druckstück eines Verbundes oder gegen einen Modulkörper wirksam sind. Auf diese Weise werden die Verbunde jeweils für sich durch Betätigen der Druckschrauben zuverlässig festgelegt bzw. gelöst.

Die erfindungsgemäße Barrenanordnung kann ferner so ausgebildet sein, daß die Barre ein um 180° gedrehtes L-Profil hat, wobei ein erster Schenkel dieses Profils die Deckenfläche bildet und mit der Spannleiste verschraubt ist, während der zweite Schenkel die Anschlagfläche bildet.

Die erfindungsgemäße Barrenanordnung kann ferner so ausgebildet sein, daß einem Paßstück mehrere Module zugeordnet sind.

Die erfindungsgemäße Barrenanordnung kann ferner so ausgebildet sein, daß jeder Modulkörper mindestens eine Öffnung zum Durchlaß einer Klemmschraube hat.

Die erfindungsgemäße Barrenanordnung kann ferner so ausgebildet sein, daß die Öffnung im Modulkörper als an einem Ende offenes Langloch ausgebildet ist. Diese Ausbildung kann beim Auswechseln einzelner Module zweckmäßig sein.

Im folgenden Teil der Beschreibung werden drei Ausführungsformen der erfindungsgemäßen Barrenanordnung anhand von Zeichnungen beschrieben. Es zeigen:
- Fig. 1: einen Schnitt durch eine erfindungsgemäße Barrenanordnung mit Tuftingnadeln tragenden Modulen,
- Fig. 2: eine Seitenansicht auf einen Modul gemäß Fig. 1,
- Fig. 3: eine weitere erfindungsgemäße Ausführungsform mit Greifer tragenden Modulen,
- Fig. 4: einen Schnitt durch eine Barrenanordnung gemäß Fig. 1, wobei in der Spannleiste Druckschrauben vorgesehen sind, und
- Fig. 5: eine Seitenansicht auf einen Modul gemäß Fig. 1 mit einem an einem Ende offenen Langloch.

Die Barrenanordnung gemäß Fig. 1 hat eine Barre 1 mit um 180° gedrehtem L-Profil. Ein erster Schenkel 2 dieses Profils hat eine Deckenfläche 3. Ein zweiter Schenkel 4 weist eine ebene Anschlagfläche 5 auf, die normal zur Deckenfläche 3 verläuft. Die Anschlagfläche 5 ist über ihre Länge mit einer durchgehenden Führungsnut 6 versehen.

Mittels Schrauben 7 ist eine Spannleiste 8 mit dem ersten Schenkel 2 der Barre 1 verschraubt. Die Spannleiste 8 kann über die gesamte Länge der Barre 1 verlaufen oder aber in mehrere Abschnitte unterteilt sein. Sie hat eine ebene Innenfläche 9, die parallel zur Anschlagfläche 5 gerichtet ist. In der Spannleiste 8 sind Durchstecköffnungen 10 für Klemmschrauben 11 vorgesehen.

Die Deckenfläche 3 bildet mit der Anschlagfläche 5 einen Aufnahmeraum 12, der durch die Innenfläche 9 der Spannleiste 8 zusätzlich begrenzt wird.

In den Aufnahmeraum 12 befinden sich bei montierter Barrenanordnung in Längsrichtung hintereinander aufgereihte Verbunde, die im Ausführungsbeispiel jeweils ein Paßstück 13, ein Nadelmodul 14 und ein Druckstück 15 umfassen, wobei diese Elemente durch Klemmschrauben 11 zusammengehalten sind.

Jedes Paßstück 13 hat zwei parallel zueinander verlaufende Seiten 16, 17 sowie eine äußere Maßfläche 18. Die Seite 16 des Paßstücks 13 liegt an der Anschlagfläche 5 der Barre 1 an. Das Paßstück 13 hat ferner eine Kopffläche 19, welche an der Deckenfläche 3 zur Anlage kommt. In dem Paßstück 13 ist eine Gewindebohrung 20 für eine Klemmschraube 11 vorgesehen.

Das Nadelmodul 14 hat einen Modulkörper 21, in dem exakt ausgerichtete Nadeln 22 positioniert sind. Der Modulkörper 21 hat einen Öffnung 23, durch die eine Klemmschraube 11 hindurchgesteckt werden kann.

An dem Modul körper 21 ist eine Anschlagschulter 24 vorgesehen, die an der Maßfläche 18 des Paßstücks 13 zur Anlage kommt. Das Druckstück 15 hat zwei parallele Seiten, von denen die eine am Modul körper 21 und die andere an der Innenfläche 9 der Spannleiste 8 anliegt. In dem Paßstück 13 ist eine Gewindebohrung 25 für eine Klemmschraube 11 vorgesehen.

Jede Klemmschraube 11 hat an ihrem vorderen Ende einen Führungszapfen 26.

Mindestens eine Klemmschraube 11 verbindet bei diesem Ausführungsbeispiel ein Paßstück 13, ein Nadelmodul 14 und ein Druckstück 15 zu einem Verbund, dessen in Richtung der Achse der Klemmschraube 11 gemessene Breite geringfügig größer ist, als die in gleicher Richtung gemessene Länge der Deckenfläche 3. Dieser Längenunterschied liegt im Bereich von weniger als 1/10 mm.

Die Klemmschraube 11 hat einen Senkkopf 27, der in der Gewindebohrung 25 des Druckstücks 15 versenkt angeordnet ist.

Die Verbunde werden außerhalb der Barrenanordnung zusammengestellt und dann von einem Ende der Barrenanordnung aus in den Aufnahmeraum 12 eingeschoben, wobei die Führungszapfen 26 der Verbunde in der Führungsnut 6 geführt werden. Im so eingeschobenen Zustand der Verbunde stoßen die Nadelmodule 14 unmittelbar aneinander und die Köpfe 27 der Klemmschrauben 11 liegen hinter den Durchstecköffnungen 10 der Spannleiste 8. Mittels nicht dargestellter Endstücke wird der Aufnahmeraum 12 an seinen Enden nach Einführen der Verbunde geschlossen.

Wenn eine Nadel 22 gebrochen ist und der zugehörige Nadelmodul 14 folglich ausgewechselt werden muß, so wird durch die Durchstecköffnung 10 hindurch die zugehörige Klemmschraube 11 soweit herausgedreht, daß der Verbund gelockert und der Nadelmodul 14 entfernt und durch einen anderen ersetzt werden kann.

Das in Fig. 3 dargestellte Ausführungsbeispiel zeigt eine Barre 1 mit einer Deckenfläche 3 und einer Anschlagfläche 5. Mit der Barre 1 ist, wie zuvor beschrieben, eine Spannleiste 8 mittels Schrauben 7 verbunden. Es wird also ein Aufnahmeraum 12 gebildet.

In diesen Aufnahmeraum 12 sind Verbunde aus einem Paßstück 13 und einem Greifermodul 30 eingeführt, wie dies zuvor für ein Nadelmodul beschrieben wurde. Dabei wird ohne Druckstücke gearbeitet. Der Kopf der verwendeten Klemmschraube 11 ist in dem Modulkörper 31 des Greifermoduls versenkt.

Der Greifermodul 30 hat zwei Anschlagsschultern 32,33, die an einer Maßfläche 34 des Paßstücks 13 sowie an der Spannleiste 8 zur Anlage kommen. Das Einführen und Auswechseln von Modulen erfolgt im übrigen in der bereits beschriebenen Weise.

Die Barrenanordnung gemäß Fig. 4 entspricht weitgehend der nach Fig. 1. Abweichend davon ist aber in der Spannleiste 8 in einer Gewindebohrung 35 zumindest für jeden Verbund eine Druckschraube 36 vorgesehen, sodaß die Klemmung für jeden Verbund separat eingestellt und gelöst werden kann. In weiterer Abweichung zur Ausführungsform nach Fig. 1 ist hier in dem Modul körper 38 eines Moduls 37 zur Aufnahme einer Klemmschraube 11 ein an einem Ende offenes Langloch 39 vorgesehen, sodaß das Entfernen oder Einführen eines Moduls 37 möglich wird, ohne die Klemmschraube 11 aus dem Modul 37 herausziehen zu müssen. Der Modul 37 hat zwei Anschlagschultern 40, so daß er in den beiden um 180° zueinander verdrehten Positionen in gleicher Weise funktionsfähig ist. So werden Drehbewegungen erspart und die Montage beschleunigt.

Die Barrenanordnung kann mit Modulen verschiedenster Art benutzt werden. Es ist möglich, solche Module einzusetzen, die mehrreihig angeordnete Werkzeuge tragen. Ferner ist es möglich, mehrere Modulreihen aneinanderliegend zu verwenden, also mit mehrreihig angeordneten Werkzeugen (22), z. B. Tuftingnadeln, zu arbeiten.

### Bezugszeichen

- 1: Barre
- 2: erster Schenkel
- 3: Deckenfläche
- 4: zweiter Schenkel
- 5: Anschlagfläche
- 6: Führungsnut
- 7: Schraube
- 8: Spannleiste
- 9: Innenfläche
- 10: Durchstecköffnung
- 11: Klemmschraube
- 12: Aufnahmeraum
- 13: Paßstück
- 14: Nadelmodul
- 15: Druckstück
- 16: Seite
- 17: Seite
- 18: Maßfläche
- 19: Kopffläche
- 20: Gewindebohrung
- 21: Modulkörper
- 22: Nadel
- 23: Öffnung
- 24: Anschlagschulter
- 25: Gewindebohrung
- 26: Führungszapfen
- 27: Senkkopf
- 28 29 30: Greifermodul
- 31: Modulkörper
- 32: Anschlagschulter
- 33: Anschlagschulter
- 34: Maßfläche
- 35: Gewindebohrung
- 36: Druckschraube
- 37: Modul
- 38: Modulkörper
- 39: Langloch
- 40: Anschlagschulter

## Patentansprüche

1. Barrenanordnung mit einer Barre (1) zur Halterung von aus Modulkörper (21;31;38) und darin gehaltenen Werkzeugen (22) bestehenden Gauge Parts (Modulen) von Tufting- und Wirkmaschinen mit einem über die gesamte Länge der Barre (1) verlaufenden Aufnahmeraum,
dadurch gekennzeichnet,
daß der Aufnahmeraum in der Barre (1) durch eine ebene Deckenfläche (3) und eine normal dazu verlaufende ebene Anschlagfläche (5) begrenzt ist,
daß an die Barre (1) eine Spannleiste (8) angeschraubt ist, deren Innenfläche (9) parallel zur Anschlagfläche (5) verläuft,
daß in der Spannleiste (8) Durchstecköffnungen (10) für Klemmschrauben vorgesehen sind,
daß in der Anschlagfläche (5) der Barre (1) eine über ihre gesamte Länge verlaufende Führungsnut (6) vorgesehen ist,
daß mittels mindestens einer Klemmschraube (11) jeder Modulkörper (21;31;38) mindestens auf der der Anschlagfläche (5) zugewandten Seite an ein Paßstück (13) angeklemmt ist,
daß die Breite des Verbundes aus Modulkörper (21;31;38),
Paßstück (13) und gegebenenfalls zusätzlichem Druckstück (15) dem Abstand zwischen der Anschlagfläche (5) und der Innenfläche (9) der Spannleiste (8) angepaßt ist,
daß jede Klemmschraube (11) einen in die Führungsnut (6) geführt eingreifenden Führungszapfen (26) hat und daß der Kopf jeder Klemmschraube (11) in der Bohrung eines Modulkörpers (21;31;38) oder eines Druckstücks (15) versenkt angeordnet ist.

2. Barrenanordnung nach Anspruch 1, dadurch gekennzeichnet, daß jeder Modulkörper (21;31;38) mittels mindestens einer Klemmschraube (11) zwischen einem Paßstück (13) und einem Druckstück (15) eingeklemmt ist.

3. Barrenanordnung nach einem der vorhergehenden Ansprüche, dadurch gekennzeichnet, daß der Modulkörper (21;31;38) über das Paßstück (13) hinaus aus der Barrenanordnung vorsteht und daß eine Anschlagschulter des Modulkörpers (21;31;38) an eine Maßfläche des Paßstücks (13) definiert anschlägt.

4. Barrenanordnung nach einem der vorhergehenden Ansprüche, dadurch gekennzeichnet, daß die Breite des Verbundes aus Modulkörper (21;31;38), Paßstück (13) und gegebenenfalls Druckstück (15) um bis zu 1/10 mm größer ist als der minimale Abstand zwischen der Anschlagfläche (5) und der Innenfläche (9) der Spannleiste (8).

5. Barrenanordnung nach einem der vorhergehenen Ansprüche, dadurch gekennzeichnet, daß in die Spannleiste (8) Druckschrauben (36) eingeschraubt sind, die jeweils gegen ein Druckstück (15) eines Verbundes oder gegen einen Modulkörper (21;31;38) wirksam sind.

6. Barrenanordnung nach einem der vorhergehenden Ansprüche, dadurch gekennzeichnet, daß die Barre (1) ein um 180° gedrehtes L-Profil hat, wobei ein erster Schenkel (2) dieses Profils die Deckenfläche (3) bildet und mit der Spannleiste (8) verschraubt ist, während der zweite Schenkel (4) die Anschlagfläche (5) bildet.

7. Barrenanordnung nach einer der vorhergehenden Ansprüche, dadurch gekennzeichnet, daß einem Paßstück (13) mehrere Module zugeordnet sind.

8. Barrenanordnung nach einem der vorhergehenden Ansprüche, dadurch gekennzeichnet, daß jeder Modulkörper (21;31;38) mindestens eine Öffnung (23;39) zum Durchlaß einer Klemmschraube (11) hat.

9. Barrenanordnung nach Anspruch 8, dadurch gekennzeichnet, daß die Öffnung (39) im Modulkörper (38) als an einem Ende offenes Langloch ausgebildet ist.

## Claims

1. Bar arrangement having a bar (1) for holding gauge parts (modules), which comprise module body (21; 31; 38) and tools (22) held therein, of tufting and knitting machines with a receiving space which runs over the entire length ofthe bar (1),
characterized
in that the receiving space in the bar (1) is delimited by a planar cover surface (3) and a planar stop surface (5) which runs normally thereto,
in that a retaining strip (8), the inner surface (9) of which runs parallel to the stop surface (5), is screwed onto the bar (1),
in that insertion orifices (10) for clamping screws are provided in the retaining strip (8),
in that a guide groove (6), which runs over the entire length of the bar (1), is provided in the stop surface (5) thereof
in that each module body (21; 31; 38) is clamped to a fitting piece (13) by means of at least one clamping screw (11) at least on the side facing the stop surface (5),
in that the width ofthe assembly comprising module body (21; 31: 38), fitting piece (13) and, if appropriate, additional thrust piece (15) is matched to the spacing between the stop surface (5) and the inner surface (9) of the retaining strip (8),
in that each clamping screw (11) has a guide pin (26), which engages in a guided manner in the guide groove (6), and in that the head of each clamping screw (11) is arranged countersunk in the bore of a module body (21; 31; 38) or of a thrust piece (15).

2. Bar arrangement according to Claim 1, characterized in that each module body (21; 31; 38) is clamped in between a fitting piece (13) and a thrust piece (15) by means of at least one clamping screw (11).

3. Bar arrangement according to one of the preceding claims, characterized in that the module body (21; 31; 38) projects beyond the fitting piece (13) out of the bar arrangement, and in that a stop shoulder of the module body (21; 31; 38) strikes in a defined manner against a dimensioned surface ofthe fitting piece (13).

4. Bar arrangement according to one of the preceding claims, characterized in that the width of the assembly comprising module body (21; 31; 38), fitting piece (13) and, if appropriate, thrust piece (15) is larger by up to 1/10 mm than the minimum spacing between the stop surface (5) and the inner surface (9) of the retaining strip (8).

5. Bar arrangement according to one of the preceding claims, characterized in that pressure screws (36), each of which act against a thrust piece (15) of an assembly or against a module body (21; 31; 38), are screwed into the retaining strip (8).

6. Bar arrangement according to one of the preceding claims, characterized in that the bar (1) has an L-profile rotated through 180°, a first limb (2) of this profile forming the cover surface (3) and being screwed to the retaining strip (8), while the second limb (4) forms the stop surface (5).

7. Bar arrangement according to one of the preceding claims, characterized in that a plurality of modules are assigned to one fitting piece (13).

8. Bar arrangement according to one of the preceding claims, characterized in that each module body (21; 31; 38) has at least one orifice (23; 39) for allowing through a clamping screw (11).

9. Bar arrangement according to Claim 8, characterized in that the orifice (39) in the module body (38) is formed as a slot which is open at one end.

## Revendications

1. Système de platine avec une platine (1) pour la fixation de pièces de jauge (modules) constituées de corps de module (21; 31; 38) et d'outils (22) supportés dans ceux-ci pour des machines de tufting et des métiers à tricoter, avec un espace de réception s'étendant sur toute la longueur de la platine (1),
caractérisé en ce que
l'espace de réception dans la platine (1) est limité par une surface de couverture plane (3) et une surface de butée (5) plane s'étendant perpendiculairement à celle-ci,
en ce qu'une baguette de tension (8), dont la surface interne (9) s'étend parallèlement à la surface de butée (5), est vissée sur la platine (1)
en ce que des ouvertures traversantes (10) sont prévues dans la baguette de tension (8) pour des vis de serrage,
en ce qu'une rainure de guidage (6) s'étendant sur toute la longueur est prévue de la platine dans la surface de butée (5) de la platine (1),
en ce que chaque corps de module (21; 31; 38) est serré au moyen d'au moins une vis de serrage (11) au moins sur le côté tourné vers la surface de butée (5) contre une pièce d'adaptation (13),
en ce que la largeur de l'assemblage constitué du corps de module (21; 31; 38), de la pièce d'adaptation (13) et le cas échéant d'une pièce de pression supplémentaire (15) est adaptée à la distance entre la surface de butée (5) et la surface interne (9) de la baguette de tension (8),
en ce que chaque vis de serrage (11) a un tourillon de guidage (26) amené en engagement dans la rainure de guidage (6), et
en ce que la tête de chaque vis de serrage (11) est noyée dans l'alésage d'un corps de module (21; 31; 38) ou d'une pièce de pression (15).

2. Dispositif de platine selon la revendication 1, caractérisé en ce que chaque corps de module (21; 31; 38) est fixé par serrage au moyen d'au moins une vis de serrage (11) entre une pièce d'adaptation (13) et une pièce de pression (15).

3. Dispositif de platine selon l'une quelconque des revendications précédentes, caractérisé en ce que le corps modulaire (21; 31; 38) fait saillie au-delà de la pièce d'adaptation (13) depuis le dispositif de platine, et en ce qu'un épaulement de butée du corps de module (21; 31; 38) vient en butée de manière définie contre une surface dimensionnée de la pièce d'adaptation (13).

4. Dispositif de platine selon l'une quelconque des revendications précédentes, caractérisé en ce que la largeur de l'assemblage constitué du corps de module (21; 31; 38), de la pièce d'adaptation (13) et le cas échéant de la pièce de pression (15) est plus grand, d'au plus 1/10 mm, que la distance minimale entre la surface de butée (5) et la surface interne (9) de la baguette de tension (8).

5. Dispositif de platine selon l'une quelconque des revendications précédentes, caractérisé en ce que dans la baguette de tension (8) sont vissées des vis de pression (36), qui agissent respectivement contre une pièce de pression (15) d'un assemblage ou contre un corps de module (21; 31; 38).

6. Dispositif de platine selon l'une quelconque des revendications précédentes, caractérisé en ce que la platine (1) a un profil en L tourné de 180°, une première branche (2) de ce profil formant la surface supérieure (3) et étant vissée avec la baguette de tension (8), tandis que la deuxième branche (4) forme la surface de butée (5).

7. Dispositif de platine selon l'une quelconque des revendications précédentes, caractérisé en ce que plusieurs modules sont affectés à une pièce d'adaptation (13).

8. Dispositif de platine selon l'une quelconque des revendications précédentes, caractérisé en ce que chaque corps de module (21; 31; 38) a au moins une ouverture (23 ; 39) pour laisser passer une vis de serrage (11).

9. Dispositif de platine selon la revendication 8, caractérisé en ce que l'ouverture (39) dans le corps de module (38) est conçue en tant que trou oblong ouvert à une extrémité.
